# EUROPÄISCHE PATENTSCHRIFT

(11) **EP 1 404 198 B1**
(45) Veröffentlichungstag und Bekanntmachung des Hinweises auf die Patenterteilung: **23.06.2010**
(21) Anmeldenummer: 02782429.1
(22) Anmeldetag: 09.01.2002
(51) Int. Cl.: A47F 5/00

(54) **REGALKASTENARTIGE MODULELEMENTE UND DISPLAY**
SHELF BOX-TYPE MODULAR ELEMENT AND DISPLAY
ELEMENTS MODULAIRES DU TYPE BOITIER POUR RAYONNAGE, ET SYSTEME DE PRESENTATION Y RELATIF

(30) Priorität: 02.07.2001 CH 121001
(43) Veröffentlichungstag der Anmeldung: 07.04.2004
(73) Patentinhaber: Model AG, 8570 Weinfelden (CH)
(72) Erfinder: LEMBE, Clemens, 8570 Weinfelden (CH)
(74) Vertreter: Breiter, Heinz
(86) Internationale Anmeldenummer: PCT/CH2002/000010
(87) Internationale Veröffentlichungsnummer: WO 2003/003881

(56) Entgegenhaltungen:
- DE-A- 3 129 573
- DE-U- 8 706 580
- US-A- 3 097 746
- US-A- 5 322 172

## Beschreibung

Die Erfindung bezieht sich auf regalkastenartige Modulelemente nach dem Oberbegriff von Patentanspruch 1. Weiter betrifft die Erfindung ein Display aus einem Ständer oder Gestell mit mindestens einer nach vorne offenen, vertikalen Kammer, einem Deckel, und einem Sockel, welche Kammer mit individuell übereinander eingebrachten Trays gefüllt ist.

In jüngerer Zeit werden für flächig ausgebildete Stückgüter vermehrt Anstrengungen unternommen, diese nicht nur zu transportieren, zu lagern und in einem Verkaufsgestell anzubieten, sondern sie durch gleichzeitig repräsentative und rationelle Displays in das Blickfeld des Kunden zu rücken. Diese Displays sollen gleichzeitig durch einfache zusätzliche Massnahmen zum Transport der flächig ausgebildeten Stückgüter geeignet sein.

Schokoladetafeln als Beispiel für flächig ausgebildete Stückgüter werden in der Regel in einem Sortimentskarton angeboten, wobei die Tafeln in Fächern horizontal oder vertikal angeordnet sind. Im einen wie im anderen Fall entnimmt der Kunde das von ihm gewünschte Produkt nach seinem Bedürfnis. So bieten sich die einzelnen Stapel in stark unterschiedlicher Höhe bzw. Tiefe an. Das Ladenpersonal muss, soll der Gesamteindruck des Kunden positiv sein, ständig für das Nachfüllen und eine geordnete Präsentation sorgen, was mit erheblichen Zusatzkosten verbunden ist. Insbesondere bei einem Grossverteiler fehlen bis heute zufriedenstellende Displays, welche alle Anforderungen in optimaler Weise lösen.

In der US,A 5322172 wird ein faltbares Display mit ebenfalls faltbaren Trays zur Aufnahme von flächigen Stückgütern offenbart. Die Trays sind in x, y und z Richtung rechtwinklig ausgebildet und haben ein stirnseitiges Décolleté. Entnommene Stückgüter erfordern ein manuelles Nachschieben in Richtung der Stirnseite.

Das deutsche Gebrauchsmuster G 8706580.0 zeigt einen Bodenaufsteller oder dgl. mit einzelnen übereinander und jeweils geneigt angeordneten, oben im wesentlichen offenen Warenträgern. Diese werden auf einen Boden in einem Gestell gelegt. Die Warenträger sind im wesentlichen quaderförmig ausgebildet. Die eingelegten tafelförmige Ware liegt auf der schräg überstehenden Vorderseite auf. Bei der Entnahme einer Tafel rutschen die übrigen Tafeln nach.

Der Erfinder hat sich die Aufgabe gestellt, Transport, Präsentation, Entnahme und Nachschub von flächig ausgebildeten Stückgütern bei wenigstens gleichbleibender Wirtschaftlichkeit zu verbessern. Diese flächig ausgebildeten Stückgüter sollen in regalkastenartigen Modulelementen etwa vertikal gestapelt und präsentiert werden, wozu die einzelnen Elemente in einen Ständer oder in ein Gestell einbringbar sein sollen.

Bezüglich der Modulelemente wird die Aufgabe erfindungsgemäss nach dem Kennzeichen von Patentanspruch 1 gelöst. Spezielle und weiterbildende Ausführungsformen der Trays sind Gegenstand von abhängigen Patentansprüchen.

Als Trays bezeichnete regalkastenartige Modulelemente, welche in einen Ständer oder in ein Gestell geschoben, gehängt oder gestellt werden, sind seit langem bekannt. Diese bekannten Trays sind jedoch stets quader- oder würfelförmig ausgebildet. Eine gefällige oder gar auffällige Präsentationsmöglichkeit geht dabei in der Regel verloren.

Ein Parallelepiped, ein geometrischer Grundbegriff, ist ein dreidimensionaler Körper, welcher allseitig von Parallelogrammen begrenzt ist, wobei mindestens ein Parallelogramm kein Rechteck oder Quadrat ist. Im Falle der vorliegenden Erfindung ist wenigstens die Grundfläche als nicht rechteckiges Parallelogramm ausgebildet. Vorzugsweise sind jedoch auch die Seitenflächen, die Stirn- und Rückwand nicht rechteckig oder quadratisch gestaltet.

Die Bodenfläche des parallelepipedförmigen Trays ist in der Regel plan ausgebildet, entsprechend den gestapelten flächig ausgebildeten Stückgütern. Weisen diese Stückgüter jedoch eine nicht plane Auflagefläche oder eine nicht gerade Auflagekante auf, kann die Bodenfläche des Trays in entsprechender Form ausgebildet sein. Beispielsweise bei stehend gestapelten flachen Dosen kann die Bodenfläche des Trays im mittleren Bereich entsprechend zylindermantelförmig ausgebildet sein. Offensichtlich ist dies gegenüber einem flachen Boden vorteilhaft, weil das Tray so keine speziellen Führungsschienen oder dgl. aufweisen muss. Weiter ist bei sich nicht über die ganze Breite des Trays erstreckenden Stückgütern eine abgetiefte Führungsnut im Trayboden vorteilhaft.

Die in das Tray gestellten flächigen Stückgüter müssen schon bei einem verhältnismässig geringen Neigungswinkel des Trays selbsttätig nach vorne rutschen. Mit anderen Worten muss die Bodenfläche des Trays möglichst glatt ausgebildet sein und einen niedrigen Reibungskoeffizienten haben. Ist diese nicht durch das Material des Trays gegeben, wird die Bodenfläche entsprechend beschichtet. Selbstverständlich muss bei produktespezifisch gestalteten Bodenflächen des Trays ein selbsttätiges Nachrutschen auch geometrisch möglich sein.

Grundsätzlich müssen die Trays aus einem genügend steifem Material hergestellt sein, der Fachmann berücksichtigt dabei Gewicht, Dimensionen, Form und Gleitfähigkeit der zu stapelnden Stückgüter. Die Trays können beispielsweise
- aus Wellpappe ausgestanzt und gefaltet werden,
- aus Metallblech ausgestanzt und abgekantet werden, oder
- aus Kunststoffspritzteil ausgebildet sein.

Bei der Herstellung wird selbstverständlich auch auf ökonomische und ökologische Kriterien geachtet. Bei nicht planem Boden des Trays bietet sich insbesondere oder ausschliesslich das Spritzen von Kunststoffen an, wobei auch auf die Entsorgung geachtet wird.

Nach einer wesentlichen Weiterausbildung der Erfindung bietet sich insbesondere die paarweise spiegelbildliche bzw. plansymmetrisch Ausbildung der Trays an. Nach dem Einbringen der Trays in ein Display bilden die Stirnseiten der Trays eine "Zick-zackfläche", welche von allen Schrägpositionen besser einsehbar ist als eine ebene Stirnfläche.

Offensichtlich sind die im wesentlichen parallelepipedförmig ausgebildeten Trays gemäss der vorliegenden Erfindung nicht geeignet, in einen Ständer oder ein Gestell üblicher Bauart eingebracht zu werden.

Bezüglich des Displays wird die Aufgabe erfindungsgemäss dadurch gelöst, dass die Seiten- und die Zwischenwände der vertikalen Kammern Mittel zum schrägen Einbringen und Fixieren der Trays haben, welche Mittel derart angeordnet sind, dass die Stirnwand und die Seitenflächen der Trays etwa senkrecht verlaufen, wobei die Bodenfläche gegenüber der Horizontalen nach vorn einen dem Winkel (90° - β) entsprechenden Neigungswinkel (β') und seitlich einen dem Winkel (90° - y) entsprechenden Neigungswinkel (γ') aufweisen. Spezielle und weiterbildende Ausführungsformen sind Gegenstand von abhängigen Patentansprüchen.

Die Mittel zum schrägen Einbringen und Fixieren der Trays sind also bezüglich ihrer Lage von der Geometrie der Trays abhängig. Ausser im Spezialfall der rechteckigen oder quadratischen Stirnseite der Trays müssen diese nicht nur wegen des Nachrutschens nach vorne, sondern auch seitlich geneigt sein, damit alle Seitenwände der Trays etwa vertikal ausgerichtet werden. Unter etwa vertikal wird hier eine Abweichung von der Vertikalen von höchstens 5°, vorzugsweise höchstens 2°, verstanden. Die möglichst vertikale Ausrichtung aller Seitenflächen der im wesentlichen parallelepipedförmigen Trays im Display hat einen praktischen Hintergrund, andernfalls müssten die Ständer oder Gestelle komplizierter, bedienungs- und kundenunfreundlicher gestaltet werden.

Die Anzahl und Anordnung der vertikalen Kammern in den Displays ist im Prinzip beliebig, sie wird durch praktische und visuelle Faktoren bestimmt. Im häufigsten Fall sind die Kammern so nebeneinander angeordnet, dass paarweise alternierend plansymmetrisch ausgebildete Trays mit ihrer Stirnwand eine "Zick-zackfläche" bilden. Aus fabrikationstechnischen Gründen werden für die Trays ein oder höchstens wenige Standardmasse angestrebt und die Displays entsprechend angepasst. Die Displays ihrerseits sollen vorzugsweise so dimensioniert sein, dass sie insgesamt bezüglich ihrer Grundfläche das Mass von Norm-Paletten haben, bei kleineren Ausführungsformen die Hälfte oder einem Viertel davon. Der Ständer oder das Gestell kann auch so ausgebildet sein, dass auf der Vorder- und Rückseite eine "zick-zackförmige" Stirnseite des Displays gebildet werden kann, die gut einsehbar ist.

Für den Transport der Displays muss lediglich, wie an sich bekannt, ein Stülper, d. h. eine angepasste Haube, bis zum Sockel hinunter oder über diesen hinaus aufgebracht und mit einer Umreifung fixiert werden.

Die erfindungsgemässen Displays mit erfindungsgemässen Trays eignen sich zum Transport, Stapeln, Präsentieren und zur Entnahme von flächig ausgebildeten Stückgütern aller Art, beispielsweise von Schokoladetafeln, Compact Discs (CD), Büchern und wenigstens halbsteifen Beuteln.

Neben einer immer angestrebten sehr guten Präsentation der Ware mit optischen Effekten des gesamten Displays weist die Erfindung folgende Vorteile auf:
- Durch die Schrägstellung der Stirnseite der Trays im Display wird mehr Raum gewonnen, sodass bei gegebenen Platzverhältnissen mehr flächig ausgebildete Stückgüter nebeneinander präsentiert werden können. Eine optimale Frontansicht ergibt sich bei alternierender Anordnung von Trays mit "Zick-Zackfläche, bei welcher von jedem Standpunkt aus betrachtet ein optimaler Blickwinkel besteht.
- Die erfindungsgemässe Geometrie erlaubt bei Entnahme des vordersten Produktes ein automatisches Nachrutschen dank der Schwerkraft. Das Nachrutschen erfolgt stets in stabiler Lage, ein Umkippen der Stückgüter nach hinten ist dank der Geometrie der Trays ausgeschlossen.
- Es ist eine unveränderte Präsentation der Produkte, insbesondere des Brandes bzw. der Marke, während der Entnahmezeit im Detailgeschäft möglich.
- Das Display an sich kann vielfältig ausgebildet sein, beispielsweise reihenförmig mit Vorderseite, mit Vorder- und Rückseite, halbzylinderförmig oder vollzylinderförmig. In allen Ausführungsformen kann eine ausserordentlich hohe Stabilität erreicht werden.
- Bei einem halb abverkauften Display können teilweise oder volle Trays modular ausgewechselt werden.

Die Erfindung wird anhand von in der Zeichnung dargestellten Ausführungsbeispielen, welche auch Gegenstand von abhängigen Patentansprüchen sind, näher erläutert. Es zeigen schematisch:
- Fig. 1 eine perspektivische Darstellung eines Trays
- Fig. 2 eine aus Wellpappe ausgestanzte Grundform eines bezüglich Fig. 1 spiegelbildlich ausgebildeten Trays zum Falten,
- Fig. 3 eine perspektivische Ansicht eines Displays mit Trays,
- Fig. 4 eine Ansicht einer Mittelstütze eines Displays,
- Fig. 5 eine Ansicht einer ungefalteten seitlichen Stützwand eines Displays,
- Fig. 6 eine Ansicht einer ungefalteten langen Zwischenwand,
- Fig. 7 eine Ansicht einer ungefalteten kurzen Zwischenwand,
- Fig. 8 eine Draufsicht auf eine Steckverbindung, und
- Fig. 9 eine doppelte Steckverbindung der Seitenwand des Displays.

Ein in Fig. 1 dargestelltes Tray 10 besteht aus in Fig. 2 plan dargestellter steifer Wellpappe. Der parallelogrammförmige Aufbau des parallelepipedförmigen Trays 10 erhält seine stabile Form durch vier Kleblaschen 12, 14.

Der Boden bzw. die Bodenfläche 16 ist parallelogrammförmig ausgebildet, mit vorliegend einem Winkel α von 60 bis 85°, vorzugsweise 65 bis 75°, am zweckmässigsten etwa 70°. Die Angaben beziehen sich auf die alte Teilung mit 360° für den vollen Umfang. Aus der Bodenfläche 16 ausgestanzt sind eine bogenförmige Aussparung 18 und vier Arretiernasen 20, wobei die letzteren in der Ebene von zwei parallelen Seitenwänden 22 verlaufen, welche ebenfalls parallelogrammförmig ausgebildet sind. Die Seitenwände haben einen Winkel β. Parallel verlaufen auch eine geschlossen ausgebildete Rückwand 24 und eine Stirnwand 26, welche ebenfalls parallelogrammförmig ausgebildet und mit einem Winkel γ geneigt sind. Von der Stirnwand 26 verbleiben vorliegend zwei Décolletés im Bereich der Seitenwände 22.

Es ist gut zu erkennen, dass das Tray 10 die Grundform eines Parallelepipeds mit allseitig parallelogrammförmigen Flächen hat. Im Gegensatz zum Winkel β, welcher im gleichen Winkelbereich wie der Winkel α liegt, wobei die beiden Winkel gleich oder ungleich sein können, liegt der Winkel γ im Bereich von 70 bis 90°, vorzugsweise 75 bis 85°, zweckmässig bei etwa 80°, immer bezogen auf die Horizontale.

In Fig. 3 ist ein Display 30 mit in fünf Kammern 32 eingebrachten Trays 10 dargestellt.Obwohl nur in einem Tray dargestellt, sind alle Trays 10 mit etwa vertikal angeordneten, flächig ausgebildeten Stückgütern 34 gefüllt.

Die Trays 10 sind so in den Ständer bzw. das Gestell 36 des Displays 30 eingebracht, dass der Boden 16 im Winkel β' d. h. 90° - β, nach vorne und in Richtung einer seitlichen Stützwand 38 im Winkel y', d. h. 90° - γ, geneigt ist (vgl. jeweils Fig. 1). Derart sind die Seitenwände 22, die Rückwand 24 und die Stirnwand 26 der Trays 10 in das Display 30 eingebracht etwa vertikal angeordnet.

Aus Fig. 3, welche ohne Deckel und ohne Sockel gezeichnet ist, sind noch folgende Details zu erkennen:
- Das Display 30 ist beidseits offen, es können also auch von hinten Trays 10 eingebracht werden.
- Die Kammern 32a und 32b, ebenfalls die Kammern 32c und 32d haben alternierend eine lange Zwischenwand 42 und eine kurze Zwischenwand 44. Die Länge dieser Zwischenwände 42, 44 ist an die Trays 10 angepasst. So bildet die Stirnfläche des Displays eine "Zick-zackfläche", was durch die Linie 46 angedeutet ist. Es ist bereits erwähnt worden, dass dank dieser Massnahme die Stirnwand des Displays 30 bzw. die zur Verfügung stehende Stirnwand 26 und damit Stückgüter 34 aus allen Blickwinkeln besser erkennbar sind.

In den Seitenwänden 38 und allen Zwischenwänden 42, 44 sind Stanzschlitze 40 angebracht, welche die erwähnte Position der Trays 10 bestimmen. Bei den Seitenwänden 38 werden doppelte Steckverbindungen 48 (Fig. 9) bei den Zwischenwänden 42, 44 Steckverbindungen 50 (Fig. 8) durch diese Stanzschlitze hindurchgeführt und mit den Arretiernasen 20 (Fig. 1) der Trays 10 verrastet. Die Trays 10 wirken so in der Art und Weise von Querstreben und verleihen dem ganzen Display 10 eine sehr solide Stabilität.

Fig. 4 zeigt eine in Fig. 3 nicht erkennbare Mittelstütze 52, diese besteht wie die Seitenwände 38 und Zwischenwände 42, 44 aus einer soliden, steifen Wellpappeplatte. Die in Fig. 4 gezeigten Stanzschlitze 58 der Mittelstütze 52 sind vertikal ausgerichtet und dienen der Aufnahme von Verrastnasen 54 der Zwischenwände 42, 44 (Fig. 6, 7). Die Verrastnasen 56 der Mittelstütze 52 ihrerseits werden in vertikale Stanzschlitze 58 der Seitenwände 38 (Fig.5) des Displays eingehängt. Schliesslich sind aus der Mittelstütze 52 obere und untere Nuten 60, 62 zur Aufnahme von Verrastelementen des lediglich gestrichelt angedeuteten Deckels 64 und Sockels 66 ausgebildet.

In Fig. 5 ist eine ungefaltete Seitenwand 38 des Displays 30 (Fig. 3) dargestellt. Die beiden Seitenlaschen werden entlang der beiden doppelt gezeichneten Faltlinien 68 umgelegt und zusammengeklebt. Dabei liegen die Stanzschlitze 40, 58 jeweils exakt übereinander. Wie erwähnt nehmen die Stanzschlitze 40 die doppelte Steckverbindung 48 (Fig. 3) die Stanzschlitze 58 die Verrastnasen 56 der Mittelstütze 52 (Fig. 4) auf. Sämtliche Stanzschlitze 40 sind überdies im Winkel β' angeordnet, sowohl auf der Vorder- als auch auf der Rückseite. Der Winkel β' (90° - β) definiert die Neigung nach vorne des Bodens 16 von sämtlichen Trays 10.

Die ebenfalls entlang einer doppelt gezeichneten Faltlinie 68 umlegbare und verklebbare lange Zwischenwand 42 gemäss Fig. 6 weist mit ihren Stanznuten 40 den Neigungswinkel β' des Bodens 16 der Trays 10 auf. Nach dem Falten liegen die Stanzschlitze 40 exakt übereinander. Die Verrastnasen 54 werden, wie erwähnt, in die Vertikalschlitze 58 der Mittelstütze 52 eingeführt. Der Abstand a1 von der Oberkante 70 bestimmt das Niveau aller Stanzschlitze 40, welche immer den gleichen Abstand voneinander haben.

Die kurze Zwischenwand 44 gemäss Fig. 7 unterscheidet sich von Fig. 6, entsprechend dem Namen, in ihrer Breite. Weiter ist die Distanz a2 des obersten Stanzschlitzes 40 von der Oberkante 72 geringfügig kleiner als der Abstand a1 der langen Zwischenwand 42. Dadurch entsteht die Neigung γ' (90° - γ) des Bodens 16 der Trays 10 in Richtung einer Seitenwand 22. Wie vorstehend erwähnt, sind durch die Neigungen β' und γ' der Bodenfläche 16, die Seitenwände 22, die Rückwand 24 und die Stirnwand 26 etwa vertikal im Display 30 (Fig. 3) angeordnet.

In Fig. 8 ist eine Steckverbindung 50 gemäss Fig. 3 im Detail dargestellt. Zwei in Abstand voneinander angeordnete Umrandungen 74 haben je eine Öffnung 76 und einen Verbindungssteg 78. Die plan ausgebildeten Steckverbindungen 50 werden mit den Umrandungen 74 durch je einen Stanzschlitz 40 einer Zwischenwand 42, 44 gestossen, bis der Steg 78 anschlägt. Beim Einbringen der Trays 10 in eine vertikale Kammer 32 werden die Arretiernasen 20 (Fig. 1) in den von einer gestrichelt angedeuteten Zwischenwand 42, 44 und einer Umrandung 74 gebildeten Zwischenraum der Öffnung 76 gestossen, bis der Boden 16 eines Trays 10 auf der flachen Steckverbindung 50 aufliegt. Die Arretiernasen 20 gewährleisten eine automatische, solide Verriegelung, welche auch die Stabilität des ganzen Displays 30 (Fig. 3) erhöht.

Schliesslich ist in Fig. 9 eine doppelte Steckverbindung 48, welche in Fig. 3 erkennbar ist, im Detail dargestellt. Die vier Umrandungen 74 mit den Öffnungen 76 sind rechtwinklig auf dieselbe Seite umgebogen. Die beiden im Abstand b angeordneten Umrandungspaare 74 werden in die entsprechenden Stanzschlitze 40 der Seitenwand 38 gestossen, wobei der Abstand b einer Modulhöhe entspricht.

Die von aussen sichtbaren doppelten Steckverbindungen 48 in den Seitenwänden 38 können mit einem nicht dargestellten dekorativen Deckblatt überzogen werden, welches die Stabilität weiter verbessert, gegen Beschädigungen schützt und/oder angemessene Werbehinweise aufweist.

Die Seitenwand 38 des Displays 30 ist lediglich gestrichelt angedeutet, beim Einsetzen von Trays 10 werden Arretiernasen 20 in den Zwischenraum von Seitenwand 38 und Umrandung 74 gedrückt, was zu einer weiteren stabilisierenden Verrastung führt.

## Patentansprüche

1. Regalkastenartige Modulelemente zum etwa vertikalen Stapeln und Präsentieren von flächig ausgebildeten Stückgütern (34), welche Elemente oben offen bleiben, auf der Stirnwand (26) ein Décolleté (28) aufweisen und/oder wenigstens diese Stirnwand transparent ausgebildet ist und in einen Ständer oder in ein Gestell (36) einbringbar sind,
**dadurch gekennzeichnet, dass**
die Modulelemente wenigstens im Kantenbereich parallelepipedförmig ausgebildete Trays (10) sind, bei welchen der Winkel (α) der Kanten des Bodens (16) der Trays (10) und der Neigungswinkel (β) von deren Rück- und Stirnwand (24, 26) im Bereich von je 60° -85°, und der Neigungswinkel (γ) von deren Seitenwänden (22) im Bereich von 70° - 90° liegt.

2. Trays (10) nach Anspruch 1, **dadurch gekennzeichnet, dass** der Winkel (α) und der Neigungswinkel (β) 65° - 75°, und der Neigungswinkel (γ) 75° - 85° betragen.

3. Trays (10) nach Anspruch 1 oder 2, **dadurch gekennzeichnet, dass** wenigstens zwei, vorzugsweise vier im Bereich der Seitenwände (22) nach unten abkragende Arretiernasen (20) ausgebildet sind.

4. Trays (10) nach einem der Ansprüche 1 bis 3, **dadurch gekennzeichnet, dass** deren Boden (16) in Abstand von den Seitenwänden (22) produktespezifisch geformt ist, vorzugsweise zylindermantel- oder nutenförmig in Richtung der Stirnwand (26).

5. Trays (10) nach einem der Ansprüche 1 bis 4, **dadurch gekennzeichnet, dass** die Innenfläche des Bodens (16) glatt und mit niedrigem Reibungskoeffizient ausgebildet oder beschichtet ist.

## Claims

1. Rack-box-like module elements for the approximately vertical stacking and display of planar piece goods (34), which elements remain open at the top, have a low-cut portion (28) on the end wall (26), and/or at least this end wall is transparent, and can be introduced into a stand or into a framework (36),
**characterized in that**
the module elements are trays (10) which are of parallelepipedal form at least in the edge region and in the case of which the angle (α) of the edges of the base (16) of the tray (10) and the angle of inclination (β) of the rear and end walls (24, 26) thereof are in the region of in each case 60° - 85°, and the angle of inclination (γ) of the side walls (22) thereof is in the region of 70° - 90°.

2. Trays (10) according to Claim 1, **characterized in that** the angle (α) and the angle of inclination (β) are 65° - 75°, and the angle of inclination (γ) is 75° - 85°.

3. Trays (10) according to Claim 1 or 2, **characterized by** the formation of at least two, preferably four, arresting noses (20) which project downwards in the region of the side walls (22).

4. Trays (10) according to one of Claims 1 to 3, **characterized in that** the base (16) thereof is formed in a product-specific manner at a distance from the side walls (22), preferably in the form of cylinder casings or grooves in the direction of the end wall (26).

5. Trays (10) according to one of Claims 1 to 4, **characterized in that** the inner surface of the base (16) is coated or is designed to be smooth and with a low coefficient of friction.

## Revendications

1. Eléments modulaires de type boîtier pour rayonnage, pour l'empilement et la présentation, sensiblement verticalement, des colis de détail (34) de forme plate, lesquels éléments restent ouverts en haut, présentent sur la paroi frontale (26) un décolleté (28) et/ou au moins cette paroi frontale étant réalisée de manière transparente, et ces éléments pouvant être introduits dans un support ou un bâti (36),
**caractérisés en ce que**
les éléments modulaires sont des plateaux (10) réalisés au moins dans la région de leurs arêtes sous forme parallélépipédique, l'angle (α) des arêtes du fond (16) des plateaux (10) et l'angle d'inclinaison (β) de leurs parois arrière et avant (24, 26) étant de l'ordre de 60° à 85° respectivement, et l'angle d'inclinaison (γ) de leurs parois latérales (22) étant de l'ordre de 70° à 90°.

2. Plateaux (10) selon la revendication 1, **caractérisés en ce que** l'angle (α) et l'angle d'inclinaison (β) valent 65° à 75°, et l'angle d'inclinaison (γ) vaut 75° à 85°.

3. Plateaux (10) selon la revendication 1 ou 2, **caractérisés en ce qu'**au moins deux, de préférence quatre nez de blocage (20) saillant vers le bas sont réalisés dans la région des parois latérales (22).

4. Plateaux (10) selon l'une quelconque des revendications 1 à 3, **caractérisés en ce que** leur fond (16) est formé à distance des parois latérales (22), de manière spécifique au produit, de préférence en forme d'enveloppe cylindrique ou en forme de rainure dans la direction de la paroi frontale (26).

5. Plateaux (10) selon l'une quelconque des revendications 1 à 4, **caractérisés en ce que** la surface intérieure du fond (16) est lisse et est réalisée avec un faible coefficient de friction, ou est revêtue.
